# EUROPÄISCHE PATENTANMELDUNG

(11) **EP 1 892 491 A2**
(43) Veröffentlichungstag der Anmeldung: **27.02.2008**
(21) Anmeldenummer: 07013144.6
(22) Anmeldetag: 05.07.2007
(51) Int. Cl.: F28D 1/04, F28F 1/02

(54) **Einheit, aufweisend einen Gaskühler und einen inneren Wärmetauscher, und Wärmetauscher**

(30) Priorität: 12.07.2006 DE 102006032570
(71) Anmelder: Behr GmbH & Co. KG, 70469 Stuttgart (DE)
(72) Erfinder: Molt, Kurt, 74321 Bietigheim-Bissingen (DE); Förster, Uwe, 71729 Erdmannhausen (DE); Himmer, Thomas, 73326 Reichenbach (DE)
(74) Vertreter: Grauel, Andreas

(57) **Zusammenfassung**

Die Erfindung betrifft eine Einheit, aufweisend einen ersten Wärmetauscher (1), insbesondere einen Gaskühler, welcher der Wärmeübertragung von einem Kältemittel an Luft oder ein anderes durch den ersten Wärmetauscher (1) strömendes Medium dient, und mindestens einen zweiten, inneren Wärmetauscher (5), die als bauliche Einheit ausgebildet sind, wobei der zweite, innere Wärmetauscher (5) seitlich versetzt und etwas beabstandet in einer Ebene mit dem ersten Wärmetauscher (1) angeordnet und über mindestens eine Anschlussleitung (10) direkt mit dem ersten Wärmetauscher (1) zur Bildung der baulichen Einheit verbunden, insbesondere verlötet, ist.

## Beschreibung

Die Erfindung betrifft eine Einheit, aufweisend einen Gaskühler oder Kondensator und einen inneren Wärmetauscher, wie sie für Klimaanlagen, insbesondere für Kraftfahrzeuge, benutzt werden, gemäß dem Oberbegriff des Anspruches 1, sowie einen Wärmetauscher, insbesondere einen inneren Wärmetauscher, gemäß dem Oberbegriff des Anspruches 17.

Soweit in den vorliegenden Unterlagen ein Gaskühler erwähnt ist, kann erfindungsgemäß auch ein Kondensator oder ein anderer Wärmetauscher verwendet werden.

Die Verwendung von inneren Wärmetauschern zur Wärmeübertragung zwischen Hoch- und Niederdruckseite von Klimaanlagen ist bekannt, wobei der Wärmetauscher üblicherweise in einem Kältemittelkreislauf, bspw. mit R744 als Kältemittel, angeordnet ist und im Gegenstrombetrieb betrieben wird. Dabei ist in der Regel der Wärmetauscher hochdruckseitig zwischen einem Gaskühler und einem Expansionsorgan und niederdruckseitig zwischen einem Akkumulator und einem Verdichter angeordnet. Ein derartiger innerer Wärmetauscher dient dazu, den COP-Wert der Klimaanlage zu erhöhen.

Die EP 1 046 524 B1 offenbart eine gattungsgemäße Einheit. Hierbei ist ein Hochdruckgaskühler für einen Kühlmittelkreislauf einer Kraftfahrzeug-Klimaanlage vorgesehen, wobei CO₂ (R744) als Kältemittel dient. Dieser Gaskühler hat einen integrierten inneren Wärmetauscher, d.h. der Gaskühler und der innere Wärmetauscher bilden eine einzelne Einheit, die verlötet ist. Der Gaskühler weist hierbei eine Mehrzahl von Wärmetauscherrohren auf, ebenso wie der innere Wärmetauscher, und der innere Wärmetauscher ist ober- oder unterhalb der Gaskühler-Wärmetauscherrohre angeordnet. Bei den Wärmetauscherrohren handelt es sich sowohl im Falle der Gaskühler-Wärmetauscherrohe als auch im Falle der Wärmetauscherrohre des inneren Wärmetauschers um Flachrohre mit einer Mehrzahl von nebeneinander angeordneten Kammern, wobei die Profile sämtlicher Wärmetauscherrohre einander entsprechen und sich die Wärmetauscherrohre nur durch ihre Länge zwecks unterschiedlicher Ein- und Austrittsbereiche unterscheiden. Die Flachrohre des inneren Wärmetauschers sind dicht nebeneinander und abwechselnd bezüglich des durchströmenden Kältemittels angeordnet, so dass ein an der Hochdruckseite angeschlossenes Flachrohr direkt neben einem an der Niederdruckseite angeschlossen Flachrohr angeordnet ist, und so weiter. Im Bereich des Gaskühlers sind die Flachrohre jedoch auf bekannte Weise beabstandet voneinander und unter Zwischenlage von Wellrippen angeordnet. Die gesamte Anordnung Gaskühler und innerer Wärmetauscher ist miteinander zu einem einzigen Block fest verlötet.

Getrennt ausgebildete Gaskühler und innere Wärmetauscher, die über im Rahmen der Gesamtmontage nach dem getrennt erfolgenden Verlöten der beiden Wärmetauscher angebrachte, meist flexible Leitungen miteinander, beispielsweise durch Flanschverbindungen, verbunden sind, sind im Prinzip bekannt.

Ein Beispiel einer Verwendung eines zweiteiligen Koaxialrohrsystems als inneren Wärmetauscher, bestehend aus einem Außenrohr und einem in das Außenrohr eingeschobenen Innenrohr, für eine Klimaanlage, insbesondere eine Kraftfahrzeug-Klimaanlage, ist aus der DE 199 44 951 A1 bekannt. Hierin sind für den inneren Wärmetauscher wendelförmige Stege, welche die Außenkanäle voneinander trennen, sowie das Vorsehen von Turbulenzelementen an den Stegen offenbart.

Aus der EP 1 202 016 A2 ist ein einstückiges Wärmetauscherrohr mit einem Mehrkammer-Profil bekannt, gemäß dem um einen Zentralkanal mehrere Außenkanäle vorgesehen sind. Die Außenkanäle sind durch Zwischenwände, die in radialer Richtung verlaufen, unterteilt. An der Wandung des Zentralkanals sind wellenartige Vorsprünge vorgesehen, die sich geringfügig in den Zentralkanal hinein erstrecken. Diese Vorsprünge dienen der Verringerung der Querschnittsfläche und somit der Erhöhung der Strömungsgeschwindigkeit. Die Vorsprünge können auch schraubenförmig ausgebildet sein, wobei konstante, sich ändernde oder wechselnde Steigungen vorgesehen sein können. Der Innenkanal wird bei diesem Wärmetauscherrohr als Hochdruckseite, die Außenkanäle als Niederdruckseite verwendet.

Aus der US 6,098,704 B2 ist eine Rohr-in-Rohr-Anordnung bekannt, wobei sowohl das Außenrohr als auch das Innenrohr eine Vielzahl in äquidistanten Abständen über den Umfang verteilter, in radialer Richtung ein kurzes Stück nach innen zeigender Rippen aufweist, die eine keilartige Gestalt haben. Diese Rippen dienen hierbei dem Korrosionsschutz, so dass die Rohrwand zwischen den beiden Medien geschützt und die Lebensdauer der Rohr-in-Rohr-Anordnung verlängert wird.

Ausgehend von diesem Stand der Technik, insbesondere der EP 1 046 524 B1, ist es Aufgabe der Erfindung, eine verbesserte Einheit, aufweisend einen Gaskühler und einen inneren Wärmetauscher, zur Verfügung zu stellen. Ferner soll ein verbesserter Wärmetauscher zur Verfügung gestellt werden, der insbesondere als innerer Wärmetauscher geeignet ist.

Diese Aufgabe wird gelöst durch eine Einheit mit den Merkmalen des Anspruchs 1 bzw. einen Wärmetauscher mit den Merkmalen des Anspruches 17. Vorteilhafte Ausgestaltungen sind Gegenstand der Unteransprüche.

Der Begriff "Rohr" - insbesondere in Verbindung mit dem inneren Wärmetauscher - ist im Folgenden sehr weit auszulegen und bezieht sich nicht nur auf runde Querschnitte, sondern insbesondere auch ovale, abgerundet rechteckförmige oder auch beliebige andere Querschnitte. Beim Rohr kann es sich auch um zwei ineinander angeordnete Rohre handeln, die keine direkten Verbindungen aufweisen (Rohr-in-Rohr-Anordnung). Hierbei können jedoch auch positionierende Elemente für das Innenrohr im Außenrohr vorgesehen sein, wie beispielsweise am Außen- und/oder Innenrohr vorgesehene, radial nach innen beziehungsweise außen vorstehende Rippen, um gegebenenfalls eine koaxiale Anordnung sicherzustellen. Ferner kann ein einstückig ausgebildetes Koaxialrohr vorgesehen sein. Die Anordnung des Innenrohres oder des inneren Bereichs im Außenrohr kann koaxial sein, muss es jedoch nicht sein, so dass insbesondere auch außermittige Anordnungen möglich sind. Insbesondere können auch mehrere Innenrohre vorgesehen sein. Das Innenrohr oder die Innenrohre können auch mit dem Außenrohr in den Kontaktbereichen verlötet oder auf andere Weise mit demselben verbunden sein. Ferner ist die Aufteilung des Strömungsquerschnitts in einzelne endseitig offene Kammern möglich, d.h. bspw. das Innenrohr kann durch ein oder mehrere Mehrkammer-Flachrohre gebildet sein, wodurch sich die Wärmeübertragungsfläche stark vergrößert.

Erfindungsgemäß ist eine Einheit vorgesehen, aufweisend einen ersten Wärmetauscher, insbesondere einen Gaskühler, welcher der Wärmeübertragung von einem Kältemittel an Luft oder ein anderes durch den ersten Wärmetauscher strömendes Medium dient, und mindestens einen zweiten, insbesondere inneren Wärmetauscher, die als bauliche Einheit ausgebildet sind, wobei der zweite, innere Wärmetauscher seitlich versetzt und etwas beabstandet und/oder wärmeisoliert in einer Ebene mit dem ersten Wärmetauscher angeordnet und über mindestens eine Anschlussleitung direkt mit dem ersten Wärmetauscher zur Bildung der baulichen Einheit verbunden, insbesondere verlötet, ist. Die seitlich versetzte Anordnung ermöglicht auf Grund des vorzugsweise vorgesehenen Spalts zwischen den beiden Wärmetauschern, in welchem gegebenenfalls noch ein Isoliermaterial angeordnet sein kann, eine verbesserte Entkoppelung in Bezug auf die Wärme, was im Falle des in der EP 1 046 524 B1 offenbarten Hochdruckgaskühlers mit integriertem inneren Wärmetauscher nicht möglich ist. Dennoch ist auf Grund der baulichen Einheit - entsprechend der EP 1 046 524 B1 - ein Verlöten der gesamten Einheit, d.h. des ersten Wärmetauschers und des zweiten, insbesondere inneren Wärmetauschers, in einem einzigen Arbeitsgang möglich, wobei jedoch das Zusammensetzen durchaus vereinfacht sein kann, da zwei getrennt vorpositionierbare Blöcke und eine in gewissem Maße flexible Verbindung derselben an Stelle eines einzigen Blocks mit deutlich mehr Bauteilen vorgesehen sind. Selbstverständlich ist es auch denkbar, dass anstelle eines inneren Wärmetauschers ein anderweitiger Wärmetauscher, insbesondere ein Fluid-Fluid-Wärmetauscher, bei dem vorzugsweise zumindest eines, besonders bevorzugt beide Fluide in zumindest einem Teilbereich der entsprechenden Fluidströmung einen Phasenübergang erfahren.

Die Relativpositionen der beiden Wärmetauscher zueinander sind vorzugsweise nach erfolgtem Verlöten nicht mehr veränderbar - gegebenenfalls abgesehen von leichten Korrekturen über die Anschlussleitung, welche die beiden Wärmetauscher miteinander vorzugsweise direkt verbindet, insbesondere in Hinblick auf die Biegung derselben.

Ferner ist die Wahl des inneren Wärmetauschers im Wesentlichen unabhängig von der Gestalt des ersten Wärmetauschers, so dass die Klimaanlage auch in Hinblick auf die Gestalt des zweiten, insbesondere inneren Wärmetauschers optimiert werden kann.

Der zweite, insbesondere innere Wärmetauscher ist besonders bevorzugt parallel zu einem Sammler des ersten Wärmetauschers und seitlich versetzt hierzu in einer Ebene mit dem Wärmetauscher angeordnet. Gemäß einer anderen, ebenfalls bevorzugten Ausführungsform ist der zweite, insbesondere innere Wärmetauscher senkrecht zum Sammler, ober- oder unterhalb des ersten Wärmetauschers und in einer Ebene mit dem ersten Wärmetauscher angeordnet, wobei jedoch die erstgenannte Ausführungsform bevorzugt wird.

Beim ersten Wärmetauscher handelt es sich vorzugsweise um einen Wärmetauscher in Plattenbauweise, d.h. der oder die Sammler bestehen aus mehreren miteinander verlöteten plattenartigen Blechen, insbesondere einem Anschlussblech, einem Verteilerblech und einem Bodenblech. Am Anschlussblech sind die Anschlussleitungen angebracht, über die Kältemittel dem Wärmetauscher zugeführt und abgeführt wird. Das Verteilerblech weist bspw. H-förmige und l-förmige Öffnungen auf, über welche das Kältemittel auf die einzelnen Rohre verteilt wird. Das Bodenblech dient dem Anschluss der einzelnen Rohre, wobei es sich vorzugsweise um Flachrohre handelt, die direkt in langlochartige Öffnungen im Bodenblech eingelötet sind. Zur Vergrößerung der Wärmeübertragungsfläche sind vorzugsweise Wellrippen oder andere, die Wärmeübertragungsfläche vergrößernde Strukturen zwischen den Rohren, insbesondere den Flachrohren, angeordnet, wobei dieselben bevorzugt fest mit den Rohren verlötet sind. Der gesamte Wärmetauscher wird - vorzugsweise gemeinsam mit dem zweiten Wärmetauscher - in einem einzigen Arbeitsgang verlötet.

Die Rohre des ersten Wärmetauschers werden - vorzugsweise auch im Unterschied zu den Rohren des zweiten, inneren Wärmetauschers - durch Flachrohre gebildet, insbesondere bevorzugt durch Flachrohre mit mehreren Strömungskanälen. Hierbei können mehrere Flachrohre in der Tiefe des Wärmetauschers angeordnet sein, bevorzugt ist jedoch ein relativ breit ausgebildetes Flachrohr mit einem Mehrzahl von Strömungskanälen vorgesehen, welches in Breitenrichtung gesehen von zwei unterschiedlichen Kältemittelströmen durchströmt wird, insbesondere bevorzugt mit entgegengesetzter Strömungsrichtung.

Die Anschlussleitung, also die direkte Verbindung der beiden Wärmetauscher, ist vorzugsweise im Vergleich zur Länge des zweiten, insbesondere inneren Wärmetauschers kurz ausgebildet, so dass unter anderem Gewicht eingespart werden kann.

Besonders bevorzugt ist der zweite, parallel zu einem Sammler des ersten Wärmetauschers und seitlich versetzt in einer Ebene mit dem ersten Wärmetauscher angeordnete, zweite, insbesondere innere Wärmetauscher kürzer als der Sammler ausgebildet, insbesondere bevorzugt so kurz, dass er zwischen die Anschlüsse des ersten Wärmetauschers passt und durch dieselben in gewissem Maße geschützt wird. Ferner ermöglicht eine derartige Ausgestaltung eine sehr kompakte, raumsparende Bauweise. Der Bauraumbedarf für Verbindungsleitungen kann minimiert werden.

Insbesondere bevorzugt weist der zweite, insbesondere innere Wärmetauscher eine Bautiefe auf, welche maximal so groß wie die Bautiefe des ersten Wärmetauschers ist, jedoch sind bei ausreichendem Bauraum in der Tiefe in der Höhe des zweiten, insbesondere inneren Wärmetauschers auch tiefere zweite, insbesondere innere Wärmetauscher möglich.

Der zweite, innere Wärmetauscher ist erfindungsgemäß über mindestens eine Anschlussleitung direkt und fest mit dem ersten Wärmetauscher verbunden. Hierbei handelt es sich bevorzugt ausströmseitig des ersten Wärmetauschers um die hochdruckseitige Zuleitung des Kältemittels in den inneren Wärmetauscher. Hierbei ist die Anschlussleitung im Vergleich zur Länge des zweiten, insbesondere inneren Wärmetauschers bevorzugt kurz ausgebildet. Insbesondere bevorzugt wird die Anschlussleitung durch ein Bogenstück, insbesondere bevorzugt durch ein 90°-Bogenstück, gebildet. Dies ermöglicht eine kurze Wegstrecke zum zweiten, insbesondere inneren Wärmetauscher und derselbe kann parallel zum Sammler, aus welchem das Kältemittel ausströmt, angeordnet sein.

Der zweite, insbesondere innere Wärmetauscher ist vorzugsweise direkt benachbart zu dem ersten Wärmetauscher angeordnet, liegt jedoch vorzugsweise nicht direkt an demselben an, d.h. zwischen den beiden Wärmetauschern ist ein wärmeentkoppelnder Spalt vorgesehen. Je nach vorhandenem Bauraum können sich so Vorteile in Hinblick auf die Montage und optimale Ausnutzung des Bauraums gegenüber einem fest in den ersten Wärmetauscher integrierten zweiten, insbesondere inneren Wärmetauscher ergeben. Die gesamte Anordnung ist flexibler und ohne arbeitsintensive, strömungstechnische Neuberechnungen an andere Gegebenheiten anpassbar, bspw. durch Veränderung der Länge der Anschlussleitungen und/oder der Winkel zwischen den beiden Wärmetauschern, so dass der zweite, insbesondere innere Wärmetauscher in Abhängigkeit des vorhandenen Bauraums relativ zum ersten Wärmetauscher positionierbar ist.

Für den Anschluss einer der Anschlussleitungen ist vorzugsweise mindestens ein Anschlussstück mit einem Boden vorgesehen, welcher einen Teil des Strömungsquerschnitts verdeckt und für einen anderen Teil des Strömungsquerschnitts offen ausgebildet ist. Dabei können Anschlussstück und Boden auch einstückig ausgebildet sein. Um insbesondere den Druckverlust beim Einströmen in das in Hinblick auf seinen Strömungsquerschnitt in der Regel kleinere "Innenrohr" möglichst gering zu halten, erfolgt das Ein- und Ausströmen vorzugsweise im Wesentlichen koaxial, wofür das Anschlussstück entsprechend ausgebildet ist.

Das Einströmen des Kältemittels in das "Außenrohr" erfolgt - je nach Ausbildung des Anschlussstücks entweder axial oder radial, es kann jedoch auch über einen getrennt vom Anschlussstück ausgebildeten Anschluss in radialer Richtung ein- und ausgeleitet werden.

Vorzugsweise ist mindestens ein Turbulenzerzeuger, bspw. Wellrippen oder Turbulenzbleche, in einem Strömungsquerschnitt angeordnet, wobei es sich bevorzugt um den größeren Strömungsquerschnitt des "Außenrohres" handelt.

Vorzugsweise sind ein einziger durchgehender Strömungsquerschnitt für das unter einem ersten Druck stehende Kältemittel und eine Mehrzahl von kleinerer, nicht miteinander verbundener und in Längsrichtung durchströmbarer Kammern für das unter einem anderen Druck stehende Kältemittel vorgesehen. Insbesondere in einem Fall, in welchem im äußeren Bereich das unter einem niedrigeren Druck stehende Kältemittel strömt, ist dieser nicht in einzelne Kammern unterteilt. Es ist jedoch auch eine in einzelne Kammern unterteilte Ausgestaltung beider Strömungsbereiche, d.h. des Bereichs in dem das von der Hochdruckseite kommende Kältemittel und des Bereichs in dem das von der Niederdruckseite kommende Kältemittel strömt, möglich.

Der zweite, insbesondere innere Wärmetauscher weist vorzugsweise ein Außenrohr und mehrere in demselben angeordnete, ggf. auch einstückig mit demselben verbundene Rohre mit einem Mehrkammerprofil auf, wobei es sich bspw. um Flachrohre handeln kann. Hierbei sind zwischen den einzelnen Mehrkammerprofilrohren oder mehrkammerprofilartigen Bereichen Strömungswege für das im Außenrohr strömende Kältemittel ausgebildet. Diese Strömungswege des Außenrohres haben einen kleinsten Strömungsquerschnitt, der vorzugsweise mindestens so groß ist wie der kleinste Strömungsquerschnitt der Kammern des Innenrohres bzw. der entsprechenden inneren Bereiche.

Der Wärmetauscher wird bevorzugt im Gegenstrombetrieb durchströmt, was die Effizienz der Wärmeübertragung verbessert.

Bevorzugt ist der freie Strömungsquerschnitt der Hochdruckseite insgesamt kleiner ist als der freie Strömungsquerschnitt der Niederdruckseite. Dabei unterscheiden sich die freien Strömungsquerschnitte derart, dass der freie Strömungsquerschnitt der Hochdruckseite insgesamt vorzugsweise maximal halb so groß und vorzugsweise minimal ein Viertel so groß ist, insbesondere bevorzugt etwa ein Drittel +/-10% so groß ist, wie der freie Strömungsquerschnitt der Niederdruckseite. Diese Querschnittsverhältnisse ergeben einen sehr guten Wärmeaustausch zwischen den beiden Medien.

Der zweite, insbesondere innere Wärmetauscher und/oder der erste Wärmetauscher besteht vorzugsweise zumindest teilweise aus Aluminium oder einer Aluminiumlegierung.

Die wesentlichen Teile des zweiten, insbesondere inneren Wärmetauschers, d.h. die Teile, welche die Wärmeübertragungsfläcilen oder zumindest wesentliche Bereiche hiervon bilden, sind bevorzugt mittels Extrusion hergestellt, sowohl als einstückig ausgebildetes Profil als auch als aus zwei oder mehr Profilen zusammengesetztes Bauteil. Es sind jedoch auch andere Herstellungsarten für die Profile möglich, insbesondere gebogene und verpresste oder verschweißte Blechprofile. Dies ist selbstverständlich auch im Falle des ersten Wärmetauschers denkbar.

Der zweite, innere Wärmetauscher kann sowohl einstückig, insbesondere bevorzugt als extrudiertes Rohr mit einer Mehrzahl von Strömungskanälen, als auch mehrteilig, insbesondere als Rohr-in-Rohr-Anordnung, ausgebildet sein.

Der zweite, insbesondere innere Wärmetauscher weist vorzugsweise einen kreisförmigen Querschnitt auf, jedoch kann ein beliebiger anderer geeigneter Querschnitt, bspw. auch ein ovaler oder flachrohrartiger Querschnitt, verwendet werden.

Der zweite Wärmetauscher - der sowohl in Alleinstellung als auch in der erfindungsgemäßen Einheit als innerer Wärmetauscher verwendet werden kann - weist wenigstens einen rohrartig ausgebildeten Strömungskanal, gebildet durch ein äußeres Rohr, für ein erstes Medium, und zumindest einer in dem zumindest einen Strömungskanal in Richtung des Strömungskanals angeordneten Leitung, gebildet durch ein inneres Rohr, für ein zweites Medium auf, wobei die Leitung zumindest bereichsweise unabhängig von der Wandung des Strömungskanals ausgebildet ist. Hierbei weist das innere Rohr eine Mehrzahl von Innenkanälen auf, durch welche das zweite Medium strömt. Bei den Medien kann es sich bevorzugt um Kältemittel eines einzigen Kältemittelkreislaufs mit unterschiedlichen Temperaturen handeln.

Vorzugsweise ist eine Mehrzahl flachrohrartiger, innerer Rohre oder flachrohrartiger Bereiche des inneren Rohres mit jeweils mehreren Innenkanälen vorgesehen, die in dem äußeren Rohr angeordnet sind.

Besonders bevorzugt sind das äußere Rohr und das oder die inneren Rohre an genau einer Stelle fest miteinander verbunden. Das Verbinden kann mittels Lötens o.ä. erfolgen. Insbesondere bevorzugt sind die Rohre jedoch einstückig ausgestaltet, d.h. die Verbindung erfolgt über einen Verbindungsbereich im Bereich der Innenwand des äußeren Rohres.

Insbesondere bevorzugt sind in mindestens einem Strömungskanal des Wärmetauschers, insbesondere des zweiten, inneren Wärmetauschers, Turbulenzerzeuger, bspw. in Form von Wellrippen, vorgesehen, um den Wirkungsgrad des Wärmetauschers zu erhöhen.

Eine erfindungsgemäße Einheit von Wärmetauscher und innerem Wärmetauscher kann insbesondere für Wärmetauscher, vorzugsweise für Kraftfahrzeug-Klimaanlagen, insbesondere bevorzugt für Hochdruck-Klimaanlagen von Kraftfahrzeugen verwendet, jedoch sind auch andere Anwendungen möglich. Insbesondere kann der beschriebene innere Wärmetauscher auch in Alleinstellung, d.h. insbesondere nicht in der zuvor beschriebenen, starren Ausrichtung zu einem anderen Wärmetauscher, verwendet werden.

Im Folgenden wird die vorliegende Erfindung anhand mehrerer Ausführungsbeispiele und Varianten, teilweise unter Bezugnahme auf die Zeichnung, näher erläutert. Es zeigen:
- Fig. 1: eine ausschnittsweise Darstellung eines Gaskühlers mit benachbart angeordnetem inneren Wärmetauscher,
- Fig. 2: eine schematische Darstellung des inneren Wärmeaustauschers von Fig. 1,
- Fig.3: einen Längsschnitt durch einen Endbereich des inneren Wärmetauschers von Fig. 1 mit Anschlussstück,
- Fig. 4a-k: Querschnitte durch verschiedene innere Wärmetauscher bzw. des Innenrohrs desselben,
- Fig. 5: eine perspektivische, aufgerissene Darstellung eines inneren Wärmetauschers, welcher im Querschnitt im Wesentlichen dem inneren Wärmetauscher von Fig. 4i entspricht, in dem jedoch Umlenkbleche vorgesehen sind, und
- Fig. 6: einen Querschnitt eines inneren Wärmetauschers mit Turbulenzblechen.

Ein als Gaskühler für das denselben durchströmende Kältemittel CO₂ (R744) dienender Wärmetauscher 1 einer Kraftfahrzeug-Klimaanlage, von dem nur ein kleiner Teil in Fig. 1 dargestellt ist, hat einen an sich bekannten Aufbau mit seitlichen Sammlern 2, zwischen denselben verlaufenden Wärmetauscherrohren, vorliegend gebildet durch Flachrohre 3, und zwischen den Flachrohren 3 angeordneten Wellrippen 4, wobei vorliegend die einzelnen Teile in einem Arbeitsgang miteinander verlötet wurden.

Im Kältemittelkreislauf der Klimaanlage ist ferner ein innerer Wärmetauscher 5 angeordnet, der vom Kältemittel durchströmt wird und der Erhöhung des COP-Wertes der Klimaanlage dient. Der innere Wärmetauscher 5 ist mit seiner Hochdruckseite H in Strömungsrichtung des Kältemittels gesehen hinter dem Gaskühler und vor einem Expansionsorgan und mit seiner Niederdruckseite N hinter einem Sammler und vor dem Verdichter angeordnet, wobei Hoch- und Niederdruckseite des inneren Wärmetauschers 5 im Gegenstrombetrieb durchströmt werden.

Der innere Wärmetauscher 5 wird vorliegend, wie im in Fig. 4a dargestellten Schnitt dargestellt, durch ein Rundrohr 6 und drei im Rundrohr 6 angeordnete, parallel verlaufende, mehrkammerige Flachrohre 7 gebildet, wobei zwei der drei Flachrohre 7 einen einander entsprechenden Querschnitt haben und das dritte, zwischen den beiden Flachrohren angeordnete Flachrohr einen etwas breiteren Querschnitt mit einer Kammer mehr aufweist. Der maximale Außendurchmesser des inneren Wärmetauschers 5, der im Wesentlichen dem Außendurchmesser des Rundrohres 6 entspricht, hat vorliegend die gleiche Abmessung wie die Bautiefe des Gaskühlers. Die Länge des inneren Wärmetauschers ist, wie aus Fig. 1 ersichtlich, ausreichend kleiner als die Höhe des Gaskühlers, um ausreichend Bauraum für die Anschlüsse der Wärmetauscher zu haben. Die Anschlüsse des inneren Wärmetauschers 5 sind vorliegend derart ausgebildet, dass an jedem Ende desselben jeweils ein Anschluss 8 in axialer Richtung und ein Anschluss 9 in radialer Richtung vorgesehen ist, wobei über den Anschluss 8 in axialer Richtung das Kältemittel den Kammern der drei Flachrohre 7 zugeführt bzw. von denselben abgeführt wird, und über den Anschluss 9 in radialer Richtung das Kältemittel dem freien Innenraum des Rundrohres 6 zugeführt bzw. von demselben abgeführt wird. Hierbei bilden der Gaskühler, d.h. der erste Wärmetauscher 1, und der innere Wärmetauscher 5, die starr miteinander vorliegend über eine der Anschlussleitungen 10, nämlich der in Fig. 1 unten dargestellten Anschlussleitung 10, die direkt vom Sammler 2 kommt, verlötet sind, eine bauliche Einheit.

Alternativ zur Darstellung von Fig. 1 mit einer Anordnung desselben parallel zu einem der Sammler des Gaskühlers kann der innere Wärmetauscher auch parallel zu den Flachrohren des Gaskühlers angeordnet sein, insbesondere unter- oder oberhalb des Gaskühlers. Ebenso kann der innere Wärmetauscher auch an anderer geeigneter Stelle in der Nieder- und/oder Hochdruckseite des Kältemittelkreislaufs angeordnet sein. Es ist jedoch vorteilhaft, wenn zumindest eine der Leitungen, mit der der innere Wärmetauscher mit dem Gaskühler direkt verbunden ist, möglichst kurz gehalten ist und zur Bildung der baulichen Einheit der beiden Wärmetauscher 1 und 5 mit denselben fest verlötet ist.

Wie aus der Darstellung von Fig. 3 ersichtlich, ist das Ende der hochdruckseitigen, axialen Anschlussleitung 10, welche mit dem inneren Wärmetauscher 5 verbunden ist, in ein deckelartiges Anschlussstück 11 geführt, welches auf dieser Seite einen dem Außendurchmesser der Anschlussleitung 10 entsprechenden Innendurchmesser aufweist.

Anstelle eines direkten Anschlusses an die Anschlussleitung 10, wie vorliegend vorgesehen, kann ggf. auch ein kurzes Anschlussrohr fest am Anschlussstück 11 angebracht sein, an welchem die eigentliche Anschlussleitung bspw. mittels einer mechanischen Befestigungsvorrichtung oder mittels eines Umformvorgangs befestigbar ist. Alternativ kann das Anschlussstück bspw. auch mit einer mechanischen Befestigungsvorrichtung versehen sein, so dass die Anschlussleitung nicht mit dem Anschlussstück verlötet oder auf andere Weise unlösbar verbunden sein muss. Dies ist insbesondere auf einer Seite des inneren Wärmetauschers sinnvoll, die nicht mit dem Gaskühler unter Einbindung der entsprechenden Anschlussleitung verlötet ist.

Unter Bildung eines leichten Absatzes, an welchem das Ende der Anschlussleitung 10 anliegt, in Form einer stufenförmigen Verringerung des anschlussleitungsseitigen Innendurchmessers auf einen zentralen Innendurchmesser ist ein Verteilerraum 12 zentral im Anschlussstück 11 ausgebildet, der einen etwas größeren Innendurchmesser als den Innendurchmesser der Anschlussleitung 10, jedoch einen kleineren Innendurchmesser als den Außendurchmesser der Artschlussleitung 10 aufweist.

Auf der gegenüberliegenden Seite, die im Folgenden als wärmetauscherseitige Seite bezeichnet wird, weist das Anschlussstück 11 einen deutlich größeren Innendurchmesser als anschlussleitungsseitig und als im Verteilerraum 12 auf, wobei der Übergang wiederum in Form einer Stufe, die vorliegend deutlich größer als die Wandstärke des Rundrohres 6 ist, erfolgt. An dem durch die Stufe gebildeten Absatz liegt das Rundrohr 6, dessen Außendurchmesser dem Innendurchmesser des Anschlussstücks 11 in diesem Bereich entspricht, an.

Das Ende des Rundrohres 6 ist mit einem Boden 13 versehen, welcher vorliegend drei Öffnungen 14 aufweist, deren Querschnitt den Außenabmessungen der im Rundrohr 6 angeordneten Flachrohre 7 entspricht. Die anschlussstückseitigen Enden des Rundrohres 6, des Bodens 13 und der Flachrohre 7 sind vorliegend in einer Ebene angeordnet. Die Flachrohre 7 weisen eine derartige Abmessung auf, dass alle drei Flachrohre 7 mit zumindest einem kleinen Bereich ihrer Enden in Kontakt mit dem Anschlussstück 11 sind, wobei jedoch möglichst keine der Kammern im Inneren der Flachrohre 7 durch das Anschlussstück 11 verdeckt ist, so dass der Strömungsquerschnitt aller Kammern der Flachrohre 7 möglichst vollständig zur Verfügung steht.

Der niederdruckseitige Anschluss 9 erfolgt, wie aus Fig. 2 - oder aber Fig. 5, welche sich in Hinblick auf die Ausgestaltung des Rundrohres und insbesondere des niederdruckseitigen Anschlusses nicht vom vorliegenden Ausführungsbeispiel unterscheidet - in radialer Richtung des Rundrohres 6, wofür eine Bohrung 14 und ein hierin eingeführtes und mit dem Rundrohr 6 verlötetes Rohr 15 vorgesehen ist. Die innere Querschnittsfläche des Rohres 15 entspricht im Wesentlichen der freien Strömungsfläche im Rundrohr 6, d.h. der inneren Querschnittsfläche abzüglich der Fläche der hierin angeordneten Flachrohre 7.

Im freien Strömungsquerschnitt des Rundrohres 6 liegt somit vorliegend ein niedrigerer Druck als in den Kammern der hierin angeordneten Flachrohre an. Der Betriebsdruck auf Niederdruckseite beträgt gemäß dem vorliegenden Ausführungsbeispiel ca. 130 bar, der entsprechende Berstdruck 264 bar, und der Betriebsdruck auf Hochdruckseite beträgt ca. 160 bar, der entsprechende Berstdruck 352 bar. Die genannten Druckwerte beziehen sich insbesondere auf die Verwendung von CO₂ als Kältemittel.

Dadurch, dass die Hochdruckseite innen angeordnet ist, lässt sich eine verbesserte, definierte Anströmung des Hochdruckkältemittels über das entsprechende Anschlussstück 11 realisieren, insbesondere ist, wie vorliegend in Fig. 2 dargestellt, eine relativ umlenkungsfreie Anströmung des Hochdruckkältemittels in Richtung der Längsachse der Flachrohre 7 vorgesehen, wodurch der Druckverlust verringert und dadurch die Kälteleistung verbessert werden kann. Die Anströmung des Niederdruckkältemittels erfolgt in radialer Richtung bezüglich der Längsachse des Rundrohres 6.

Bei dem Rundrohr, wie auch bei den Flachrohren 7 im Inneren des Rundrohres 6, handelt es sich vorliegend um extrudierte Rohre aus Aluminium. Dieselben sind mit den Böden 13, den Anschlussstücken 11 und den die radialen Anschlüsse 9 bildenden Rohren verlötet, was vorteilhafterweise in einem Arbeitsgang erfolgt. Das Verlöten der Teile kann auch - bei entsprechender Anordnung des inneren Wärmetauschers 5 an zumindest einem kältemittelführenden und direkt mit dem Gastauscher verbundenen Rohr - in einem Arbeitsgang mit dem Verlöten des Gaskühlers erfolgen.

Alternativ zur beschriebenen Ausführungsform des Anschlussstücks 11 kann dasselbe auch als Stanz-Biege-Teil ausgebildet sein, so dass insbesondere der sich in Richtung des anschließenden Rohres erstreckende Bereich größer ausgebildet sein kann, so dass ggf. ein der Anbringung eines anzuschließenden Rohres dienendes, kurzes, angelötetes Rohrstück oder das direkte Anlöten der Anschlussleitung entfallen und direkt am Rand des Anschlussstücks eine entsprechende Befestigung für das anzuschließende Rohr vorgesehen sein kann.

Insbesondere im Falle einer Ausbildung des Anschlussstücks als Stanz-Biege-Teil kann dasselbe auch mit Rippen o.ä. versteifenden Strukturen ausgebildet sein. Ferner ermöglicht das Vorsehen von erweiterten Bereichen, Rippen oder anderen Leitstrukturen auch eine Optimierung der Form des Verteilerraums in Hinblick auf das Ein- und Ausströmen des Kältemittels in die Kammern der Flachrohre bzw. entsprechender kältemittelführender Strukturen.

Die Ein- und/oder Ausleitrichtung des Kältemittels in das bzw. aus dem Anschlussstück muss ferner nicht notwendigerweise in axialer Richtung zum inneren Wärmetauscher erfolgen, wenngleich diese Richtung in Hinblick auf die Kältemittelströmung die günstigste ist. Vielmehr ist auch eine radiale Strömungsrichtung, bspw. parallel zur Strömungsrichtung des radialen Anschlusses oder eine schräge Strömungsrichtung möglich, was insbesondere in Hinblick auf den erforderlichen Bauraum für die Anschlussleitungen vorteilhaft sein kann. Ebenso können Hoch- und Niederdruckseite gegenüber dem ersten Ausführungsbeispiel vertauscht angeordnet sein.

Der zuvor beschriebene Boden kann auch einstückig mit dem Anschlussstück ausgebildet sein. Die Herstellung ist zwar fertigungstechnisch schwieriger, jedoch wird die Anzahl der Einzelteile und die Anzahl der im Rahmen der Fertigung abzudichtenden Stellen dadurch verringert. Ferner lässt sich der Verteilerraum druck- und strömungsgerechter ausgestalten. Die einstückige Ausgestaltung ermöglicht ferner eine leichte Vergrößerung der wärmeübertragenden Länge des inneren Wärmetauschers.

Im Folgenden werden unter Bezugnahme auf die Figuren 5a bis 5k verschiedene Ausführungsbeispiele in Bezug auf den Querschnitt des inneren Wärmetauschers 5 näher erläutert. Es handelt sich hierbei vorliegend ausschließlich um extrudierte Profile - zum Teil einstückig und zum Teil mehrstückig.

Im Rundrohr 6 sind gemäß dem zweiten, in Fig. 4b dargestellten Ausführungsbeispiel vier Flachrohre 7 parallel zueinander und etwas beabstandet voneinander angeordnet, wobei jeweils die Breiten der äußeren Flachrohre 7 und der zentralen Flachrohre 7 einander entspricht, so dass die Flachrohre 7 relativ gleichmäßig im Innenraum des Rundrohres 6 verteilt angeordnet sind. Die Ausgestaltung der Anschlüsse entspricht der des ersten Ausführungsbeispiels, d.h. die Flachrohre enden in einem Boden, der in einem Anschlussstück aufgenommen ist.

Ebenso kann die Zahl der Flachrohre erhöht werden, ebenfalls können prinzipiell auch Rundrohre oder Rohre mit anderen Querschnitten an Stelle der Flachrohe verwendet werden.

Fig. 4c zeigt ein drittes Ausführungsbeispiel mit einem einzigen, €-artig ausgebildeten Rohr 7, das im Rundrohr 6 unter Bildung eines Ringspalts mit demselben angeordnet ist. Im Rohr 7 sind eine Mehrzahl von in Längsrichtung durchgehenden, benachbart angeordneten Kammern ausgebildet, deren Funktion derjenigen der Kammern der mehrkammerigen Flachrohre entspricht.

Gemäß dem in Fig. 4d dargestellten, vierten Ausführungsbeispiel; von dem nur das im Rundrohr angeordnete, innere Rohr 7 dargestellt ist, wird dasselbe durch eine Mehrzahl mittig miteinander verbundener Flachrohre unterschiedlicher Breite gebildet. Hierbei sind die in Längsrichtung durchgehenden Kammern auch im Verbindungsbereich vorgesehen.

Fig. 4e zeigt das innere Rohr 7 gemäß dem fünften Ausführungsbeispiel, welches wiederum in einem Rundrohr (nicht dargestellt) angeordnet ist. Dieses innere Rohr 7 weist einen mäanderartigen Querschnitt mit einer Mehrzahl von in Längsrichtung durchgehenden Kammern auf.

Das in Fig. 4f dargestellte, sechste Ausführungsbeispiel entspricht im Wesentlichen dem Ausführungsbeispiel von Fig. 4c, jedoch sind das innere €artige Rohr 7 und das Rundrohr über einen Steg, welcher einen Übergangsbereich bildet, miteinander verbunden, d.h. einstückig ausgebildet. Die Herstellung dieses Rohres erfolgt mittels Extrudierens in einem einzigen Arbeitsgang.

Auf Grund der Funktion wird im Folgenden - trotz einer ggf. einstückigen Ausgestaltung - gelegentlich auf den äußeren Teil des Rohres als äußeres Rohr und auf den inneren Teil des Rohres mit seiner Mehrzahl von kleineren Strömungskanälen als inneres Rohr Bezug genommen.

Gemäß dem in Fig. 4g dargestellten, siebten Ausführungsbeispiel sind gabelartig ausgebildete, flachrohrartige Bereiche 7 mit in Längsrichtung durchgehenden Kammern einstückig mit dem Rundrohr 6 verbunden ausgebildet. Die äußeren flachrohrartigen Bereiche 7 sind, um möglichst gleichmäßig breite Strömungsquerschnitte zu erhalten, im Bereich ihrer freien Enden leicht in Richtung aufeinander zu gekrümmt, und der mittlere flachrohrartige Bereich 7 ist kürzer ausgebildet.

Fig. 4h zeigt das achte Ausführungsbeispiel, welches im Wesentlichen dem siebten Ausführungsbeispiel entspricht, jedoch sind die einzelnen, inneren Flachrohre, die mit einer Seite mit dem äußeren Rundrohr verbunden sind, gerade ausgebildet und haben unterschiedliche Breiten, um den Innenraum des Rundrohres möglichst gleichmäßig auszufüllen.

Das neunte, in Fig. 4i dargestellte Ausführungsbeispiel weist neben in einem Winkel zueinander angeordneten, mit einer Seite mit dem äußeren Rundrohr einstückig verbundenen, inneren Flachrohren auch dazwischen angeordnete, keilförmige Bereiche mit in Längsrichtung durchgehenden Kammern auf, wobei die Kanäle zwischen den Keilen und Flachrohren vorliegend eine gleichbleibende Breite aufweisen.

Gemäß dem in Fig. 4j dargestellten, zehnten Ausführungsbeispiel sind drei parallel zueinander und beabstandet voneinander angeordnete innere Flachrohre 7 vorgesehen, welche mit einer Seite einstückig mit dem äußeren Rundrohr 6 verbunden sind. Die mit dem Rundrohr verbundene Seite wechselt jedoch ab, so dass im Unterschied zum Ausführungsbeispiel von Fig. 4h keine gabelförmigen Bereiche sondern ein mäanderartiger Bereich zwischen den einzelnen Flachrohren verbleibt.

Das in Fig. 4k dargestellte, elfte Ausführungsbeispiel unterscheidet sich vom in Fig. 4j dargestellten, zehnten Ausführungsbeispiel nur dadurch, dass an Stelle von drei Flachrohren vier Flachrohre 7 einstückig und wechselseitig mit dem Rundrohr 6 verbunden sind.

An Stelle eines äußeren Rundrohres, wie gemäß den vorliegenden Ausführungsbeispielen beschrieben, kann auch ein äußeres Rohr mit einem anderen Querschnitt verwendet werden, insbesondere bevorzugt mit einem ovalen Querschnitt. Entsprechendes trifft natürlich auch auf die Rohre zu, bei denen im Querschnitt des (äußeren) Rohres auch die in Längsrichtung durchgehenden Kammern ausgebildet sind, d.h. ein einziges Rohr die Kanäle für Hoch- und Niederdruckseite zur Verfügung stellt.

Das äußere Rohr kann zudem mit Rippen o.ä. ausgebildet sein, wie auch sich verändernde Wandstärken aufweisen. Die Längserstreckung muss nicht notwendigerweise gerade sein, es ist vielmehr beispielsweise auch eine gekrümmte, z.B. U-förmige, oder eine wendelförmige Ausgestaltung des Rohres, sowie entsprechender Ausgestaltung des oder der inneren Rohre oder die Kammern enthaltenden Bereiche möglich.

Fig. 5 zeigt einen Teil eines inneren Wärmetauschers 5, welcher im Querschnitt im Wesentlichen dem inneren Wärmetauscher von Fig. 4i entspricht, in dem jedoch in den Kanälen um die Flachrohre 7 Umlenkbleche 15 vorgesehen sind. Diese Umlenkbleche 15 sind jeweils nur in einem Teilbereich des Querschnitts und jeweils versetzt zueinander angeordnet, so dass das im Kanal strömende Kältemittel beständig umgelenkt wird. Dies verhindert das Ausbilden einer laminaren Strömung und vermischt das außen und das in der Mitte des Strömungskanals strömende Kältemittel miteinander, so dass sich ein sehr gleichmäßiges Temperaturprofil ausbildet und die Wärmeübertragung der entgegengesetzt strömenden Kältemittelströme optimiert wird.

Ferner ist in Fig. 5 im oberen, linken Bereich die Öffnung 14 für den Anschluss 9 in radialer Richtung ersichtlich, durch welchen das niederdruckseitige Kältemittel in den inneren Wärmetauscher 5 eingeleitet wird. Wie aus Fig. 5 ersichtlich, wird durch das erste Umlenkblech 15 das Kältemittel insbesondere in die Breite des inneren Wärmetauschers 5, d.h. bis zum hintersten Kanal, verteilt, so dass auch dieser Anströmbereich gleichmäßig von Kältemittel durchströmt wird. Die Ausgestaltung des Ausströmbereichs ist entsprechend ausgebildet, so dass die gesamte Länge des inneren Wärmetauschers 5 möglichst optimal genutzt wird.

Die Umlenkbleche 15 sind vorliegend in äquidistanten Abständen zueinander angeordnet und mit den Flachrohren 7 und der Innenwand des Rundrohres 6 verlötet. Andere Ausgestaltungen sind jedoch auch möglich, insbesondere können die Umlenkbleche auch einstückig miteinander verbunden und lose in den inneren Wärmetauscher eingeschoben sein.

Fig. 6 zeigt eine weitere Ausgestaltung des äußeren Rohres als Rundrohr 6. In demselben sind vorliegend vier parallel zueinander angeordnete Flachrohre 7 angeordnet, wobei zwischen den Flachrohren 7 jeweils Wellrippen 16 zur Vergrößerung der Wärmeübertragungsfläche angeordnet sind. Die Weilrippen 16 liegen mit einem Teilbereich jeweils an der Außenseite der Flachrohre 7 an und nehmen hier Wärme von denselben auf (oder geben ggf. auch Wärme an dieselben ab). Diese Wärme wird in die schräg verlaufenden Verbindungsbereiche geleitet, die vom Kältemittel umströmt sind, welches die Wärme aufnimmt. Ferner dienen die Wellrippen 16 zur Turbulenzerzeugung, d.h. verhindern die Ausbildung einer laminaren Strömung und sorgen somit zur Vergleichmäßigung des Temperaturprofils über den gesamten Strömungsquerschnitt. Derartige Wellrippen können selbstverständlich auch im Zusammenhang mit anders gearteten von Flachrohrgeometrien 7 vorgesehen werden, insbesondere in Verbindung mit den oben aufgeführten Ausbildungsformen der Flachrohre 7.

Neben der Verwendung in einem CO₂-Kältemittelkreislauf kann die beschriebene Klimaanlage auch ein einem R134a-Kältemittelkreislauf oder einem Kreislauf mit einem anderen, geeigneten Kältemittel verwendet werden.

## Patentansprüche

1. Einheit, aufweisend einen ersten Wärmetauscher (1), insbesondere einen Gaskühler oder Kondensator, welcher der Wärmeübertragung von einem Kältemittel an Luft oder ein anderes durch den ersten Wärmetauscher (1) strömendes Medium dient, und mindestens einen zweiten, insbesondere inneren Wärmetauscher (5), die als bauliche Einheit ausgebildet sind,
**dadurch gekennzeichnet, dass**
der zweite, insbesondere innere Wärmetauscher (5) seitlich versetzt und etwas beabstandet und/oder wärmeisoliert in einer Ebene mit dem ersten Wärmetauscher (1) angeordnet und über mindestens eine Anschlussleitung (10) direkt mit dem ersten Wärmetauscher (1) zur Bildung der baulichen Einheit verbunden, insbesondere verlötet, ist.

2. Einheit nach Anspruch 1, **dadurch gekennzeichnet, dass** der zweite, insbesondere innere Wärmetauscher (5) parallel zu einem Sammler (2) des ersten Wärmetauschers (1) und seitlich versetzt in einer Ebene mit dem Wärmetauscher (1) angeordnet ist, oder senkrecht zum Sammler (2) und ober- oder unterhalb des ersten Wärmetauschers (1) und in einer Ebene mit dem ersten Wärmetauscher (1) angeordnet ist.

3. Einheit nach Anspruch 1 oder 2, **dadurch gekennzeichnet, dass** die Anschlussleitung (10) im Vergleich zur Länge des zweiten, insbesondere inneren Wärmetauschers (5) kurz ausgebildet ist.

4. Einheit nach einem der vorhergehenden Ansprüche, **dadurch gekennzeichnet, dass** der zweite, parallel zu einem Sammler (2) des ersten Wärmetauschers (1) und seitlich versetzt in einer Ebene mit dem ersten Wärmetauscher (1) angeordnete, zweite insbesondere innere Wärmetauscher (5) kürzer als der Sammler (2) ausgebildet ist.

5. Einheit nach einem der vorhergehenden Ansprüche, **dadurch gekennzeichnet, dass** zwischen dem ersten und dem zweiten Wärmetauscher (1 und 5) ein Spalt vorgesehen ist.

6. Einheit nach einem der vorhergehenden Ansprüche, **dadurch gekennzeichnet, dass** der erste und der zweite Wärmetauscher (1 und 5) als starr ausgebildete, bauliche Einheit ausgebildet sind.

7. Einheit nach einem der vorhergehenden Ansprüche, **dadurch gekennzeichnet, dass** der erste Wärmetauscher (1) ein Wärmetauscher in Plattenbauweise ist.

8. Einheit nach einem der vorhergehenden Ansprüche, **dadurch gekennzeichnet, dass** der erste Wärmetauscher (1) durch eine Mehrzahl von Flachrohren (3), die zwischen einem oder zwei Sammlern (2) verlaufend angeordnet sind, gebildet ist.

9. Einheit nach einem der vorhergehenden Ansprüche, **dadurch gekennzeichnet, dass** der erste Wärmetauscher (1) durch eine Mehrzahl von Flachrohren (3) und zwischen den Flachrohren (3) angeordneten Wellrippen (4) gebildet ist.

10. Einheit nach einem der vorhergehenden Ansprüche, **dadurch gekennzeichnet, dass** mindestens ein Anschlussstück (11) mit einem Boden (13) vorgesehen ist, welcher einen Teil des Strömungsquerschnitts verdeckt und für einen anderen Teil des Strömungsquerschnitts offen ausgebildet ist.

11. Einheit nach Anspruch 10, **dadurch gekennzeichnet, dass** das Anschlussstück (11) und der Boden (13) einstückig ausgebildet sind.

12. Einheit nach einem der vorhergehenden Ansprüche, **dadurch gekennzeichnet, dass** mindestens ein Turbulenzerzeuger in einem Strömungsquerschnitt, insbesondere in einem Strömungsquerschnitt des zweiten, inneren Wärmetauschers (5), angeordnet ist.

13. Einheit nach einem der vorhergehenden Ansprüche, **dadurch gekennzeichnet, dass** im Bereich des inneren Wärmetauschers (5) ein einziger durchgehender Strömungsquerschnitt für das unter einem ersten Druck stehende Kältemittel und eine Mehrzahl von kleinerer, nicht miteinander verbundener und in Längsrichtung durchströmbarer Kammern für das unter einem anderen Druck stehende Kältemittel vorgesehen sind.

14. Einheit nach Anspruch 12 und 13, **dadurch gekennzeichnet, dass** der Turbulenzerzeuger, insbesondere gebildet durch Wellrippen (16) und/oder Umlenkbleche, im einzigen, durchgehenden Strömungsquerschnitt angeordnet ist.

15. Einheit nach einem der vorhergehenden Ansprüche, **dadurch gekennzeichnet, dass** der zweite, insbesondere innere Wärmetauscher (5) im Gegenstrombetrieb durchströmbar ist.

16. Klimaanlage, insbesondere Kraftfahrzeug-Klimaanlage, mit einem Kältemittelkreislauf, **gekennzeichnet durch** eine Einheit gemäß einem der Ansprüche 1 bis 15.

17. Wärmetauscher, insbesondere innerer Wärmetauscher einer Kraftfahrzeugklimaanlage, aufweisend wenigstens einen rohrartig ausgebildeten Strömungskanal, gebildet durch ein äußeres Rohr (6), für ein erstes Medium, und zumindest einer in dem zumindest einen Strömungskanal in Richtung des Strömungskanals angeordneten Leitung, gebildet durch ein inneres Rohr (7), für ein zweites Medium, wobei die Leitung zumindest bereichsweise unabhängig von der Wandung des Strömungskanals ausgebildet ist, **dadurch gekennzeichnet, dass** das innere Rohr (7) eine Mehrzahl von Innenkanälen aufweist.

18. Wärmetauscher nach Anspruch 17, **dadurch gekennzeichnet, dass** eine Mehrzahl flachrohrartiger, innerer Rohre (7) oder flachrohrartiger Bereiche des inneren Rohres (7) mit jeweils mehreren Innenkanälen vorgesehen ist, die in dem äußeren Rohr (6) angeordnet sind.

19. Wärmetauscher nach Anspruch 18, **dadurch gekennzeichnet, dass** das äußere Rohr (6) und das oder die inneren Rohre (7) an genau einer Stelle im Bereich der Innenwand des äußeren Rohres (6) fest miteinander verbunden sind.
